# EUROPÄISCHE PATENTSCHRIFT

(11) **EP 1 687 483 B1**
(45) Veröffentlichungstag und Bekanntmachung des Hinweises auf die Patenterteilung: **17.02.2010**
(21) Anmeldenummer: 04764913.2
(22) Anmeldetag: 07.09.2004
(51) Int. Cl.: D21H 21/40, G06K 19/067

(54) **FLÄCHIGES SICHERHEITSELEMENT**
PLANAR SECURITY ELEMENT
ELEMENT DE SECURITE PLAT

(30) Priorität: 11.09.2003 DE 10342253
(43) Veröffentlichungstag der Anmeldung: 09.08.2006
(73) Patentinhaber: Giesecke & Devrient GmbH, 81677 München (DE)
(72) Erfinder: MANG, Thomas, 83677 Reichersbeuern (DE); BURCHARD, Theodor, 83701 Gmund (DE)
(74) Vertreter: Klunker . Schmitt-Nilson . Hirsch
(86) Internationale Anmeldenummer: PCT/EP2004/009970
(87) Internationale Veröffentlichungsnummer: WO 2005/026440

(56) Entgegenhaltungen:
- EP-A- 0 059 056
- EP-A- 0 342 929
- EP-A- 0 546 917
- EP-A- 0 625 431
- WO-A-03/023141
- WO-A-03/044276
- GB-A- 2 311 303

## Beschreibung

Die Erfindung betrifft ein flächiges Sicherheitselement für ein Sicherheitspapier, Wertdokument oder dergleichen mit einem Substrat mit zwei gegenüberliegenden Hauptflächen. Die Erfindung betrifft ferner ein Sicherheitspapier und ein Wertdokument mit einem derartigen Sicherheitselement sowie ein Verfahren zur Herstellung eines Sicherheitspapiers mit einem solchen Sicherheitselement.

Es ist bekannt, in Sicherheitspapieren oder Wertdokumenten, wie beispielsweise Banknoten, Wertpapieren, Ausweiskarten oder anderen fälschungsgefährdeten Papieren, Sicherheitselemente in Form von Fäden oder Bändern einzulagern. Dabei wird unter "Sicherheitspapier" nachfolgend Papier verstanden, das bereits mit Sicherheitselementen, wie Wasserzeichen, Sicherheitsfaden, Hologrammpatch usw., ausgestattet, aber noch nicht bedruckt ist. Unter "Wertdokument" wird das bedruckte Sicherheitspapier verstanden, also z. B. die bedruckte Banknote.

Die Sicherheitsfäden oder -bänder werden in der Regel bei der Papierherstellung in das Papier eingebracht. Beispielsweise wird der Sicherheitsfaden bei Verwendung einer Rundsiebanlage in die Papiermasse eingeführt und so an das Rundsieb herangeführt, dass der Faden bei der Blattbildung in die Faserstruktur des Papiers eingebettet wird.

Es sind auch Verfahren bekannt, einen Sicherheitsfaden als so genannten Fenstersicherheitsfaden, der bereichsweise an der Oberfläche des Wertpapiers sichtbar ist, in das Papier einzubetten. Beispielsweise beschreibt die EP-A-0 059 056 ein Verfahren, bei dem der Sicherheitsfaden außerhalb der Papiermasse so an das Papiersieb herangeführt wird, dass er auf darauf angebrachten erhabenen Stellen zu liegen kommt. An den Stellen, an denen der Sicherheitsfaden auf den erhabenen Stellen aufliegt, kann sich auf der dem Sieb zugewandten Seite kein Papier bilden, so dass der Sicherheitsfaden an diesen Stellen im fertigen Papier sichtbar ist.

In der Praxis hat sich bei der Einbettung von Sicherheitsfäden mit verschiedenen Breiten herausgestellt, dass die Blattbildung durch die entwässerungshemmende Wirkung des Fadens oberhalb und unterhalb des Fadens beeinträchtigt wird. Dieser Effekt nimmt mit der Fadenbreite zu und führt bei breiten Fäden oftmals zu Fehlstellen, wie etwa zu Löchern, im Papier.
Um eine ausreichende Blattqualität zu erzielen, ist das aus der EP-A-0 059 056 bekannte Verfahren daher auf die Einbettung von Fäden mit einer Breite bis zu etwa 1 mm bis zu 1,5 mm beschränkt.

Um Sicherheitsbänder mit einer Breite bis zu etwa 4 mm einbetten zu können, wird daher in der Druckschrift EP-A-0 625 431 vorgeschlagen, die bei dem Einsatz nicht zu breiter Bänder nur auf der Rückseite des späteren Sicherheitspapiers auftretenden Fehlstellen bewusst in Kauf zu nehmen, und diese in einem nachfolgenden Verfahrensschritt mit einer oder zwei fehlerfreien Papierschichten abzudecken. Dadurch ist auch im Bereich der Fehlstellen stets eine Mindestpapierdicke gewährleistet, die dem Betrachter einen homogenen Eindruck der Papieroberfläche vermittelt.

Bei fast allen Sicherheits- und Banknotenpapieren wird heute als Sicherheitsfaden ein mit Heißsiegellack beschichteter Faden auf der Papiermaschine in das Papier eingebracht. Der Heißsiegellack dient dabei der verbesserten Verankerung des Fadens im Papier. Die Breite dieser typischerweise aus PET-Folie bestehenden Fäden beträgt bis zu 3 mm, in seltenen Fällen auch zwischen 3 mm und 4 mm.

Vor allem bei Fäden einer Breite von 3,5 mm oder mehr ist eine fehlerfreie Blattbildung zunehmend erschwert. Als Folge treten so genannte Fadenblitzer auf, bei denen die Papierlage im Bereich des Fadens keine vollständig geschlossene Faserstruktur mehr ausbildet. Die Fadenauswahl und das Fadendesign sind daher in der Praxis auf Breiten bis etwa 4,0 mm eingeschränkt.

Ausgehend davon liegt' der vorliegenden Erfindung die Aufgabe zugrunde, ein Sicherheitselement anzugeben, das die Nachteile des Standes der Technik vermeidet. Insbesondere soll das Sicherheitselement auch bei großer Breite oder großer Fläche noch zuverlässig und mit geringem Aufwand so in Sicherheitspapiere oder Wertdokumente einbracht werden können, dass sich ein gleichmäßiges und ungestörtes Erscheinungsbild ohne Fehlstellen ergibt.

Diese Aufgabe wird durch das Sicherheitselement mit den Merkmalen des Hauptanspruchs gelöst. Ein Sicherheitspapier, ein Wertdokument sowie ein Verfahren zur Herstellung eines Sicherheitspapiers sind Gegenstand der nebengeordneten Ansprüche. Weiterbildungen der Erfindung sind Gegenstand der Unteransprüche.

Gemäß der Erfindung ist bei dem Sicherheitselement der eingangs genannten Art zumindest eine Hauptfläche des Substrats mit einer räumlich strukturierten Beschichtung versehen.

Erfindungsgemäß handelt es sich bei der räumlich strukturierten Beschichtung um eine geschäumte Beschichtung.

Die Beschichtung ist insbesondere ein wärmeaktivierbarer Schmelzklebstoff oder eine Folie, wie HDPE, PP, OPP, PET, PA, die z.B. durch Carbonate, Hydrogencarbonate oder andere Treibmittel geschäumt wurde. Die in der Beschichtung vorliegende Porenstruktur ermöglicht das Ablegen und Eindringen von Fasern aus der Papiermasse auf dem Sicherheitselement. Bei Verwendung eines Klebstoffes reichen die Porengrößen vorzugsweise von etwa 1 bis 200 µm, besonders bevorzugt von 40 bis 50 µm. Bei Verwendung von geschäumten Folien reichen die Porengrößen vorzugsweise von etwa 50 bis 500 µm, besonders bevorzugt von etwa 30 bis 100 µm. Vorzugsweise wird die Porenstruktur bei Verwendung des wärmeaktivierbaren Schmelzklebstoffes in der Pressen- bzw. Trockenpartie bzw. dem Glättwerk wieder egalisiert, während die Schäumung bei Verwendung einer Folie vorzugsweise erhalten bleibt.

Die erfindungsgemäße räumlich strukturierte Beschichtung kann vorteilhafterweise zusätzlich mit wasserlöslichen Eigenschaften ausgestattet sein. Beispielsweise kann eine oberflächenstrukturierhe PVA-Beschichtung im Sicherheitselement vorliegen. Im Nassbereich der Papiermaschine wird die PVA-Beschichtung angelöst und verhindert durch das Einbinden von Fasern aus der Papiermasse das Wegschwemmen des Faserstoffes. Die Blattbildung im Folienbereich wird so erleichtert.

In einer vorteilhaften Variante der Erfindung ist nur eine Hauptfläche des Substrats mit einer räumlich strukturierten Beschichtung versehen. Diese Variante kommt insbesondere dann zum Einsatz, wenn das Sicherheitselement nach Art eines Fenstersicherheitsfadens in ein Sicherheitspapier oder Wertdokument eingebettet wird.

Wird das Sicherheitselement vollflächig in das Papier eingebettet, hat es sich als besonders zweckmäßig herausgestellt, wenn beide Hauptflächen des Substrats mit einer räumlich strukturierten Beschichtung versehen sind. Dabei können die Hauptflächen sowohl mit gleichartigen als auch mit unterschiedlichen Beschichtungen versehen sein.

Die Hauptfläche(n) des Substrats sind für eine optimale Einbettung zweckmäßig vollflächig mit der räumlich strukturierten Beschichtung versehen. Je nach der Größe des Sicherheitselements kann es jedoch auch ausreichen, nur einen Teilbereich seines Substrats, beispielsweise einen Randbereich, mit der Beschichtung zu versehen.

Denkbar ist auch, eine einseitig abschnittsweise oder eine auf den beiden Hauptflächen alternierende Beschichtung aufzubringen. Zur weiteren Unterstützung der Verankerung des Sicherheitselements im Papier kann das Sicherheitselement zusätzlich mit Perforationen, vorzugsweise im Randbereich des Elements, ausgestaltet sein.

In einer bevorzugten Ausgestaltung ist das Sicherheitselement in Form eines Sicherheitsbandes ausgebildet, das zur vollständigen oder teilweisen Einbettung in ein Sicherheitspapier oder ein Wertdokument bestimmt ist. Das Sicherheitsband ist dabei insbesondere in Form eines rechteckigen Bandes mit Länge L und Breite B ausgebildet, wobei die Länge L in der Regel einer typischen Abmessung des Sicherheitspapiers entspricht, in das das Sicherheitselement eingebettet wird. Die erfindungsgemäße Lösung zeigt besondere Vorteile, wenn das Sicherheitsband mit einer Breite von etwa 4 mm bis etwa 20 mm ausgebildet ist.

In anderen, ebenfalls vorteilhaften Ausgestaltungen ist das Sicherheitselement in Form eines Sicherheitsstreifens, eines Patches oder eines sonstigen flächigen Elements gebildet. Bei der Herstellung eines Sicherheitspapiers wird das flächige Element dabei vorzugsweise auf die noch feuchte Papierbahn aufgebracht, so dass eine Verzahnung der Fasern der Papierbahn mit den Fasern der Beschichtung erfolgen kann.

Zur weiteren Erhöhung der Fälschungssicherheit kann das Sicherheitselement mit einem optisch variablen Effekt, insbesondere einem Beugungsmuster, einem Hologramm, einem Farbkippeffekt oder anderen Interferenzeffekten, ausgestattet sein.

Nach einer anderen bevorzugten Ausgestaltung ist das Sicherheitselement mit einem Druckbild oder mit Positiv- oder Negativaussparungen in einer opaken Schicht, z.B. einer Metallschicht, in Form von Mustern bzw. Zeichen versehen. Das Sicherheitselement kann als weiteres Sicherheitsmerkmal auch Fluoreszenzstoffe, Phosphoreszenzstoffe oder magnetische Stoffe enthalten. Bei all diesen Ausgestaltungen ergeben sich gegenüber herkömmlichen Sicherheitsfäden durch die größere mögliche Breite des Sicherheitselements zusätzliche Gestaltungsmöglichkeiten. Beispielsweise können erstmals großflächige Druckdesigns, wie etwa Flaggen, architektonische Motive oder Portraits, auf einem Sicherheitsband zum Einsatz kommen.

Die Erfindung umfasst auch ein Sicherheitspapier für die Herstellung von Sicherheits- oder Wertdokumenten, wie Banknoten, Ausweiskarten oder dergleichen, das mit einem oben beschriebenen Sicherheitselement ausgestattet ist, sowie ein Wertdokument mit einem derartigen Sicherheitselement. Das Sicherheitselement kann dabei vollständig in das Sicherheitspapier oder Wertdokument eingebettet sein. Alternativ ist das Sicherheitselement nach Art eines Fenstersicherheitsfadens in das Sicherheitspapier oder Wertdokument eingebettet und ist in Fensterbereichen des Sicherheitspapiers oder Wertdokuments an dessen Oberfläche sichtbar. Das Sicherheitselement kann auch einen Pendelsicherheitsfaden bilden, der abwechselnd an gegenüberliegenden Oberflächen des Sicherheitspapiers oder Wertdokuments aufscheint.

Um das Sicherheitselement im Inneren des Sicherheitspapiers oder Wertdokuments im Auflicht möglichst unauffällig zu gestalten, kann die räumliche Strukturierung der Sicherheitselementoberfläche so gewählt sein, dass sie im Wesentlichen dasselbe optische Erscheinungsbild aufweist, wie das Papiersubstrat, in das das Sicherheitselement eingebettet ist.

Bei einem Verfahren zur Herstellung eines Sicherheitspapiers der beschriebenen Art wird in einem ersten Verfahrensschritt eine Papierbahn gebildet, wobei während der Blattbildung ein Sicherheitsband mit einem Substrat mit zwei gegenüberliegenden Hauptflächen vollständig oder teilweise in das Papier eingebettet wird. Erfindungsgemäß wird vor dem Einbetten zumindest eine Oberfläche einer Hauptfläche des Substrats mit einer räumlichen Sutruktur versehen.

Die Figurenbeschreibung sowie die Figuren dienen lediglich zur Erläuterung der Erfindung und fallen nicht unter den Schutzbereich.

Zur besseren Anschaulichkeit wird in den Figuren auf eine maßstabs- und proportionsgetreue Darstellung verzichtet.

Es zeigen:
- Fig. 1: eine schematische Darstellung einer Banknote mit einem brei- ten Fenstersicherheitsband,
- Fig. 2: das Fenstersicherheitsband von Fig. 1 im Querschnitt entlang der Linie II-II, und
- Fig. 3: ein Sicherheitsband im Querschnitt.

Die Erfindung wird nachfolgend am Beispiel einer Banknote erläutert. Fig. 1 zeigt eine schematische Darstellung einer Banknote 10 mit einem eingebetteten breiten Fenstersicherheitsband 12 in Aufsicht. Das Fenstersicherheitsband 12 tritt an Fensterbereichen 14 an der Oberfläche der Banknote 10 hervor, während es in den dazwischen liegenden Bereichen 16 im Inneren der Banknote 10 eingebettet ist.

Der Fenstersicherheitsband 12 hat im Ausftihrungsbeispiel eine Breite von etwa 15 mm. Um ein derart breites Sicherheitsband ohne Fadenblitzer in die Banknote 10 einbetten zu können, ist das Fenstersicherheitsband 12 auf seiner Unterseite mit einer Faserbeschichtung versehen. Fig. 2 zeigt schematisch den Aufbau des Fenstersicherheitsbands 12. Auf eine PET-Substratfolie 20 ist ein Faservlies 22, im Ausführungsbeispiel ein Baumwollvlies, mit einem Flächengewicht von etwa 15 g/m² aufgebracht. Das Faservlies 22 ist über eine Klebstoffschicht aus Heißsiegellack mit dem Substrat 20 fest verbunden.

Das Fenstersicherheitsband 12 wird bei der Herstellung des Sicherheitspapiers für die Banknote 10 in an sich bekannter Weise in die Papierbahn eingebettet. Das Faservlies 22 erhöht die Haftung der Cellulosefasern auf der Oberfläche des Sicherheitsbands 12 und führt über die deutlich verbesserte Einbettung des Sicherheitsbands 12 in den Faserverbund des Sicherheitspapiers trotz der großen Bandbreite zu einer geschlossenen Blattbildung. Das Sicherheitsband 12 kann mit weiteren, in der Figur nicht dargestellten Sicherheitsmerkmalen, beispielsweise einem Hologrammelement oder einem Druckdesign, ausgestattet sein.

Fig. 3 zeigt ein Sicherheitsband 30 zur vollständigen Einbettung in ein Sicherheitspapier. Das Sicherheitsband 30 enthält eine PET- oder OPP-Substratfolie 32, die beidseitig mit einer Faserbeschichtung 34 bzw. 36 versehen ist. Im Ausführungsbeispiel ist die Faserbeschichtung auf beiden Seiten durch ein aufkaschiertes Gewirk aus Aramidfasern gebildet Weitere Adhäsionsschichten 38 und 40 auf den Faserbeschichtungen 34 und 36 dienen einer verstärkten Verankerung des breiten Sicherheitsbands 30 in einem Sicherheitspapier.

Das beschriebene Sicherheitsband kann nicht nur mit einer Rundsiebmaschine in eine Papierbahn eingebracht werden. Bei einer Langsiebmaschine kann das Sicherheitsband entsprechend kurz vor oder kurz nach dem Verlassen der Papierfaserschicht vom Sieb in gleicher Weise wie bei einher Rundsiebmaschine zugeführt werden.

## Patentansprüche

1. Flächiges Sicherheitselement für ein Sicherheitspapier, Wertdokument oder dergleichen mit einem Substrat (20; 32) mit zwei gegenüberliegenden Hauptflächen, wobei zumindest eine Hauptfläche des Substrats (20; 32) mit einer räumlich strukturierten Beschichtung (22; 34, 36) versehen ist **dadurch gekennzeichnet, dass** die räumlich strukturierte Beschichtung eine geschäumte Beschichtung ist.

2. Sicherheitselement nach Anspruch 1, wobei die Beschichtung ein wärmeaktivierbarer Schmelzklebstoff oder eine geschäumte Folie ist.

3. Sicherheitselement nach Anspruch 1 oder 2, wobei die Beschichtung mit wasserlöslichen Eigenschaften ausgestattet ist.

4. Sicherheitselement nach wenigstens einem der Ansprüche 1 bis 3, **dadurch gekennzeichnet, dass** nur eine Hauptfläche des Substrats (20) mit einer geschäumten Beschichtung (22) versehen ist.

5. Sicherheitselement nach wenigstens einem der Ansprüche 1 bis 4, **dadurch gekennzeichnet, dass** beide Hauptflächen des Substrats (32) mit einer geschäumten Beschichtung (34, 36) versehen sind.

6. Sicherheitselement nach wenigstens einem der Ansprüche 1 bis 5 **dadurch gekennzeichnet, dass** die Hauptfläche oder die Hauptflächen des Substrats (20; 32) vollflächig mit der geschäumten Beschichtung (22; 34, 36) versehen sind.

7. Sicherheitselement nach wenigstens einem der Ansprüche 1 bis 6, **dadurch gekennzeichnet, dass** das Sicherheitselement in Form eines Sicherheitsbandes (12; 30) ausgebildet ist.

8. Sicherheitselement nach Anspruch 7, **dadurch gekennzeichnet, dass** das Sicherheitsband (12; 30) eine Breite von etwa 4 mm bis etwa 20 mm aufweist.

9. Sicherheitselement nach wenigstens einem der Ansprüche 1 bis 8, **dadurch gekennzeichnet, dass** das Sicherheitselement in Form eines Sicherheitsstreifens, eines Patches oder eines sonstigen flächigen Elements ausgebildet ist.

10. Sicherheitselement nach wenigstens einem der Ansprüche 1 bis 9, **dadurch gekennzeichnet, dass** das Sicherheitselement (12; 30) mit einem optisch variablen Effekt, insbesondere einem Beugungsmuster, einem Hologramm, einem Farbkippeffekt oder anderen Interferenzeffekten, ausgestattet ist.

11. Sicherheitselement nach wenigstens einem der Ansprüche 1 bis 10, **dadurch gekennzeichnet, dass** das Sicherheitselement (12; 30) mit einem Druckbild oder mit Positiv- oder Negativaussparungen in einer opaken Schicht in Form von Zeichen bzw. Mustern versehen ist.

12. Sicherheitselement nach wenigstens einem der Ansprüche 1 bis 11, **dadurch gekennzeichnet, dass** das Sicherheitselement (12; 30) Fluoreszenzstoffe, Phosphoreszenzstoffe oder magnetische Stoffe enthält.

13. Sicherheitspapier für die Herstellung von Sicherheits- oder Wertdokumenten, wie Banknoten, Ausweiskarten oder dergleichen, mit einem Sicherheitselement (12; 30) nach wenigstens einem der Ansprüche 1 bis 12.

14. Wertdokument, wie Banknote, Ausweiskarte oder dergleichen, mit einem Sicherheitselement (12; 30) nach wenigstens einem der Ansprüche 1 bis 12.

15. Sicherheitspapier oder Wertdokument nach Anspruch 13 oder 14, **dadurch gekennzeichnet, dass** das Sicherheitselement (30) vollständig in bzw. auf das Sicherheitspapier oder Wertdokument eingebettet bzw. aufgebracht ist.

16. Sicherheitspapier oder Wertdokument nach Anspruch 13 oder 14, **dadurch gekennzeichnet, dass** das Sicherheitselement (12) in das Sicherheitspapier oder Wertdokument (10) eingebettet ist und in Fensterbereichen (14) des Sicherheitspapiers oder Wertdokuments (10) an dessen Oberfläche sichtbar ist.

17. Sicherheitspapier oder Wertdokument nach Anspruch 15 oder 16, **dadurch gekennzeichnet, dass** die geschäumte Beschichtung (22; 34, 36) des Sicherheitselements (12; 30) im Wesentlichen dasselbe optische Erscheinungsbild aufweist wie das Papiersubstrat, in das das Sicherheitselement (12; 30) eingebettet ist.

18. Verfahren zur Herstellung eines Sicherheitspapiers nach wenigstens einem der Ansprüche 13 und 15 bis 17, bei dem in einem ersten Verfahrensschritt eine Papierbahn gebildet wird, wobei während der Blattbildung ein Sicherheitselement mit einem Substrat mit zwei gegenüberliegenden Hauptflächen vollständig oder teilweise in das Papier eingebettet oder nach der Blattbildung auf das Papier aufgebracht wird, **dadurch gekennzeichnet, dass** vor dem Einbetten bzw. Aufbringen zumindest eine Hauptfläche des Substrats mit einer geschäumten Beschichtung versehen wird.

## Claims

1. A flat security element for a security paper, value document or the like having a substrate (20; 32) with two opposite main faces, at least one main face of the substrate (20; 32) being provided with a three-dimensionally structured coating (22; 34, 36), **characterized in that** the three-dimensionally structured coating is a foamed coating.

2. The security element according to claim 1, wherein the coating is a heat-activable melting adhesive or a foamed foil.

3. The security element according to claim 1 or 2, wherein the coating is equipped with water-soluble properties.

4. The security element according to at least one of claims 1 or 3, **characterized in that** only one main face of the substrate (20) is provided with a foamed coating (22).

5. The security element according to at least one of claims 1 to 4, **characterized in that** both main faces of the substrate (32) are provided with a foamed coating (34, 36).

6. The security element according to at least one of claims 1 to 5, **characterized in that** the main face or faces of the substrate (20; 32) are provided with the foamed coating (22; 34, 36) all over.

7. The security element according to at least one of claims 1 to 6, **characterized in that** the security element is designed in the form of a security band (12; 30).

8. The security element according to claim 7, **characterized in that** the security band (12; 30) has a width of about 4 mm to about 20 mm.

9. The security element according to at least one of claims 1 to 8, **characterized in that** the security element is designed in the form of a security stripe, a patch or another flat element.

10. The security element according to at least one of claims 1 to 9, **characterized in that** the security element (12; 30) is equipped with an optically variable effect, in particular a diffraction pattern, a hologram, a color shift effect or other interference effects.

11. The security element according to at least one of claims 1 to 10, **characterized in that** the security element (12; 30) is provided with a printed image or with positive or negative gaps in an opaque layer in the form of characters or patterns.

12. The security element according to at least one of claims 1 to 11, **characterized in that** the security element (12; 30) contains fluorescent substances, phosphorescent substances or magnetic substances.

13. A security paper for producing security or value documents, such as bank notes, identity cards or the like, having a security element (12; 30) according to at least one of claims 1 to 12.

14. A value document, such as bank note, identity card or the like, having a security element (12; 30) according to at least one of claims 1 to 12.

15. The security paper or value document according to claim 13 or 14, **characterized in that** the security element (30) is completely embedded in or applied to the security paper or value document.

16. The security paper or value document according to claim 13 or 14, **characterized in that** the security element (12) is embedded in the security paper or value document (10) and is visible in window areas (14) of the security paper or value document (10) on the surface thereof.

17. The security paper or value document according to claim 15 or 16, **characterized in that** the foamed coating (22; 34, 36) of the security element (12; 30) has substantially the same optical appearance as the paper substrate in which the security element (12; 30) is embedded.

18. A method for producing a security paper according to at least one of claims 13 and 15 to 17 by which a paper web is formed in a first method step, a security element having a substrate with two opposite main faces being embedded completely or partly in the paper during sheet formation or applied to the paper after sheet formation, **characterized in that** at least one main face of the substrate is provided with a foamed coating before embedding or application.

## Revendications

1. Elément de sécurité plan pour un papier de sûreté, document de valeur ou pièce similaire, comprenant un substrat (20; 32) avec deux surfaces principales opposées l'une à l'autre, au moins une surface principale du substrat (20; 32) étant pourvue d'un revêtement (22; 34, 36) structuré dans l'espace, **caractérisé en ce que** le revêtement structuré dans l'espace est un revêtement moussé.

2. Elément de sécurité selon la revendication 1, le revêtement étant une colle fusible activable à chaud ou un film moussé.

3. Elément de sécurité selon la revendication 1 ou 2, le revêtement étant équipé de propriétés hydrosolubles.

4. Elément de sécurité selon au moins une des revendications de 1 à 3, **caractérisé en ce que** seulement une surface principale du substrat (20) est pourvue d'un revêtement moussé (22).

5. Elément de sécurité selon au moins une des revendications de 1 à 4, **caractérisé en ce que** les deux surfaces principales du substrat (32) sont pourvues d'un revêtement moussé (34, 36).

6. Elément de sécurité selon au moins une des revendications de 1 à 5, **caractérisé en ce que** la surface principale ou les surfaces principales du substrat (20, 32) sont pourvues du revêtement moussé (22; 34, 36) sur toute leur surface.

7. Elément de sécurité selon au moins une des revendications de 1 à 6, **caractérisé en ce que** l'élément de sécurité est réalisé sous forme d'une bande de sécurité (12; 30).

8. Elément de sécurité selon la revendication 7, **caractérisé en ce que** la bande de sécurité (12; 30) présente une largeur d'environ 4 mm à environ 20 mm.

9. Elément de sécurité selon au moins une des revendications de 1 à 8, **caractérisé en ce que** l'élément de sécurité est réalisé sous forme d'un ruban de sécurité, d'un patch ou d'un autre élément plan.

10. Elément de sécurité selon au moins une des revendications de 1 à 9, **caractérisé en ce que** l'élément de sécurité (12; 30) est équipé d'un effet optiquement variable, notamment d'une figure de diffraction, d'un hologramme, d'un effet de changement de couleurs par basculement ou d'autre effets d'interférence.

11. Elément de sécurité selon au moins une des revendications de 1 à 10, **caractérisé en ce que** l'élément de sécurité (12; 30) est pourvu d'une image imprimée ou d'évidements positifs ou négatifs dans une couche opaque sous forme de signes ou de motifs.

12. Elément de sécurité selon au moins une des revendications de 1 à 11, **caractérisé en ce que** l'élément de sécurité (12; 30) comprend des substances fluorescentes, phosphorescentes ou magnétiques.

13. Papier de sûreté pour la fabrication de documents de sécurité ou de valeur tels que billets de banque, cartes d'identité ou pièces similaires, avec un élément de sécurité (12; 30) selon au moins une des revendications de 1 à 12.

14. Document de valeur tel que billet de banque, carte d'identité ou pièce similaire, avec un élément de sécurité (12; 30) selon au moins une des revendications de 1 à 12.

15. Papier de sûreté ou document de valeur selon la revendication 13 ou 14, **caractérisé en ce que** l'élément de sécurité (30) est entièrement encastré ou appliqué dans ou sur le papier de sûreté ou le document de valeur.

16. Papier de sûreté ou document de valeur selon la revendication 13 ou 14, **caractérisé en ce que** l'élément de sécurité (12) est encastré dans le papier de sûreté ou document de valeur (10) et est visible dans des zones de fenêtres (14) de l'élément de sécurité ou du document de valeur (10) à la surface de ces derniers.

17. Papier de sûreté ou document de valeur selon la revendication 15 ou 16, **caractérisé en ce que** le revêtement moussé (22; 34, 36) de l'élément de sécurité (12; 30) présente essentiellement la même apparence optique que le substrat de papier dans lequel l'élément de sécurité (12; 30) est encastré.

18. Procédé de fabrication d'un papier de sûreté selon au moins une des revendications de 13 et 15 à 17, dans lequel, dans une première étape du procédé, une bande de papier continue est constituée, un élément de sécurité comprenant un substrat avec deux surfaces principales opposées l'une à l'autre étant entièrement ou partiellement encastré dans le papier pendant la constitution de la bande ou étant appliqué sur le papier après la constitution de la bande, **caractérisé en ce qu'**au moins une surface principale du substrat est, avant l'encastrement ou l'application, pourvue d'un revêtement moussé.
